# EUROPÄISCHE PATENTSCHRIFT

(11) **EP 1 179 165 B1**
(45) Veröffentlichungstag und Bekanntmachung des Hinweises auf die Patenterteilung: **14.07.2004**
(21) Anmeldenummer: 00929400.0
(22) Anmeldetag: 20.04.2000
(51) Int. Cl.: F25B 43/00, B60H 1/32

(54) **KÄLTEMITTELSAMMLER FÜR EINE FAHRZEUGKLIMAANLAGE**
REFRIGERANT COLLECTOR FOR AN AIR CONDITIONING SYSTEM IN A VEHICLE
COLLECTEUR D'AGENT REFRIGERANT POUR SYSTEME DE CLIMATISATION

(30) Priorität: 12.05.1999 DE 19921975
(43) Veröffentlichungstag der Anmeldung: 13.02.2002
(73) Patentinhaber: Volkswagen Aktiengesellschaft, 38436 Wolfsburg (DE)
(72) Erfinder: ADIPRASITO, Baroto, D-38547 Calberlah (DE); RÖHE, Heinz, D-38554 Weyhausen (DE)
(74) Vertreter: Frank, Gerhard, Dipl.-Phys.
(86) Internationale Anmeldenummer: PCT/EP2000/003596
(87) Internationale Veröffentlichungsnummer: WO 2000/070277

(56) Entgegenhaltungen:
- DE-B- 1 189 568
- US-A- 4 147 479
- US-A- 4 345 882
- US-A- 4 457 843
- US-A- 4 474 035
- US-A- 5 702 023
- US-A- 5 729 998
- PATENT ABSTRACTS OF JAPAN vol. 015, no. 457 (M-1181), 20. November 1991 (1991-11-20) -& JP 03 194371 A (TOSHIBA CORP), 26. August 1991 (1991-08-26)
- PATENT ABSTRACTS OF JAPAN vol. 1995, no. 04, 31. Mai 1995 (1995-05-31) -& JP 07 012431 A (HITACHI LTD), 17. Januar 1995 (1995-01-17)

## Beschreibung

Die Erfindung betrifft einen Kältemittelsammler für eine Fahrzeugklimaanlage. Insbesondere betrifft sie einen Kältemittelsammler zur Aufnahme und Abgabe von flüssigem Kältemittel innerhalb eines Kälteprozesses einer Fahrzeugklimaanlage mit speziellen Eigenschaften für hohe Betriebsdrücke, insbesondere für den Betrieb einer mit CO₂ als Kältemittel arbeitenden Fahrzeugklimaanlage.

Es ist bekannt, daß bei einem dynamischen Betrieb einer Fahrzeugklimaanlage auf der Austrittsseite eines Verdampfers nicht verdampftes flüssiges Kältemittel austreten kann, das zwischengespeichert werden muß und nur in kleinen Mengen den nachfolgenden Bauteilen, z. B. Zwischenwärmetauschern, zugeführt werden darf, um Schäden am Kompressor zu vermeiden. Ein entsprechender Kältemittelsammler ist z. B. in dem Patent von Lorentzen et. al. in dem U.S.-Patent mit der Nr. 5,245,836, ausgegeben am 21. September 1993, beschrieben.

Allerdings sind die bisher bekannten und beschriebenen Kältemittelsammler zylindrisch und mit speziellen Anschlußböden, z. B., aus gewölbten Klöpperböden hergestellt. Diese Bauform hat bei hohen Betriebsbrücken eine hohe Masse und auch große Abmessungen zur Folge. Außerdem müssen mehrere Schweißnähte zur Befestigung der Anschlußböden gefertigt werden, die erfahrungsgemäß nicht zuletzt aufgrund der großen Anzahl Schwachstellen aufweisen können. Außerdem führen große Abmessungen und hohe Massen dazu, daß diese Kältemittelsammler in kompakten Kleinfahrzeugen nicht verwendet werden können.

Der Erfindung liegt daher die Aufgabe zugrunde, einen Kältemittelsammler der eingangs genannten Art anzugeben, der mit technisch einfachen Mitteln eine hohe Druckfestigkeit bei gleichzeitig geringer Masse zur Verfügung stellt und außerdem leicht zu fertigen ist.

Diese Aufgabe wird bei einem Kältemittelsammler der eingangs genannten Art dadurch gelöst, daß er aus oberen und unteren Halbschalen besteht, die mittels einer Schweißnaht miteinander verbunden sind.

Dies reduziert nicht nur die Abmessungen und auch die Masse eines Kältemittelsammlers, sondern auch noch die Fertigungszeit, da lediglich eine einzige Schweißnaht herzustellen ist.

Da nur eine einzelne Schweißnaht herzustellen ist, ist auch die Gefahr einer Schwachstelle der Schweißnaht reduziert, da eine einzelne Schweißnaht wesentlich einfacher und auch schneller zu überprüfen ist.

Die beiden Halbschalen können sowohl konkav als auch halbkugelförmig ausgebildet sein, wobei diese Halbschalen vertikal übereinander angeordnet sind.

Die konkave oder halbkugelförmige Ausbildung der unteren Halbschale bewirkt in vorteilhafter Weise das Zusammenlaufen von abgeschiedener Flüssigkeit im tiefsten Punkt des Behälters.

Beide Halbschalen können sowohl aus Kunststoff als auch aus Metall bestehen, wobei allerdings aus Metall gefertigte Halbschalen einem höheren Druck widerstehen können.

Bei einer vorteilhaften Ausführungsform der Erfindung weist die obere Halbschale ein Abscheiderohr auf, daß durch die Wandung der oberen Halbschale durchgeführt und mit einem außerhalb der oberen Halbschale liegenden Rohranschluß an einer Eintrittsseite versehen ist.

Wenn das Ende des Abscheiderohrs im Innern des Kältemittelsammlers seitlich abgebogen ist, ist es vorteilhafterweise möglich, das strahlförmig eintretende Medium an die Innenwand des Kältemittelsammlers zu leiten und die Flüssigkeitsanteile dadurch dort abzuscheiden. Außerdem wird dadurch ein Aufschäumen abgeschiedener Flüssigkeit in einem Flüssigkeitssumpf durch den eintretenden Strahl vermieden.

Wenn zudem die obere Halbschale an einer Austrittsseite einen Rohranschluß für ein Mischrohr aufweist, das durch den tiefsten Bereich der unteren Halbschale und wieder zurück in die obere Halbschale verläuft, ist es zudem nicht mehr möglich, daß das eintretende Medium in das Mischrohr eintreten kann.

Wenn das Mischrohr im tiefsten Bereich der unteren Halbschale mindestens eine zur Wandung der unteren Halbschale weisende Rohrbohrung aufweist, ist es möglich, daß auf diese Weise eine nahezu vollständige Absaugung des abgeschiedenen Kältemittels erfolgt.

Bei einer weiteren vorteilhaften Ausführungsform weist das Mischrohr oberhalb des maximal zu erwartenden Spiegels eines Flüssigkeitssumpfes mindestens eine Bohrung auf. Dadurch ist die von Sammlern bekannte Funktion gewährleistet, daß sich eine Mischung von flüssigen und gasförmigen Medien am Ausgang einstellt.

Gemäß einer weiteren vorteilhaften Ausführungsform der Erfindung sind die jeweiligen Durchmesser der mindestens einen Rohrbohrung und der mindestens einen Bohrung derart bemessen, daß sich ein von dem Massendurchsatz durch das Mischrohr nahezu unabhängiges Mischungsverhältnis von der aus dem Flüssigkeitssumpf eingezogenen Flüssigkeitsmasse und der durchströmten Gasmasse einstellt.

Weitere Merkmale und Vorteile der Erfindung ergeben sich aus der folgenden Beschreibung eines Ausführungsbeispiels sowie aus den Zeichnungen, auf die Bezug genommen wird.

Es zeigen:
- Fig. 1: einen Querschnitt in vertikaler Richtung durch eine Kältesammler; und
- Fig. 2: einen Querschnitt in horizontaler Richtung durch den Kältemittelsammler gemäß Fig. 1.

Wie in den Figuren zu sehen, besteht ein Kältemittelsammler 1 aus zwei konkav oder halbkugelförmig ausgebildeten Halbschalen 5 und 6, nämlich einer oberen Halbschale 5 und einer unteren Halbschale 6, die lediglich über einzige Schweißnaht 7 miteinander verbunden sind.

Dabei bewirkt die konkave Ausbildung der unteren Halbschale 6 in vorteilhafter Weise das Zusammenlaufen von abgeschiedener Flüssigkeit im tiefsten Punkt des Kältemittelsammlers 1.

Ein Ende eines Abscheiderohrs 3 ist durch die Wandung der oberen Halbschale 5 hindurchgeführt und mit einem Rohranschluß 2a an einer Eintrittsseite 8a verbunden.

Ein Ende eines Mischrohres 4 ist durch die Wandung der oberen Halbschale 5 hindurchgeführt und mit einem Rohranschluß 2b an einer Austrittsseite 8b verbunden.

Dieses Mischrohr 4 wird von dem Rohranschluß 2b nach unten zu dem tiefsten Bereich bzw. tiefsten Punkt der unteren Halbschale 6 und von dort wieder zurück in die obere Halbschale 5 geführt.

In vorteilhafter Weise sind in einem unteren Krümmungsbereich des Mischrohrs 4 eine oder mehrere Rohrbohrungen 9 angebracht. Dabei ist es möglich, daß sich eine Bohrungsöffnung am tiefsten Punkt der Rohrkrümmung des Mischrohrs 4 in einem geringen Abstand oberhalb des tiefsten Punktes des Bodens der unteren Halbschale 6 befindet. Auf diese Weise erfolgt eine nahezu vollständige Absaugung des abgeschiedenen Kältemittels.

Femer weist das Mischrohr 4 in vorteilhafter Weise oberhalb eines maximal zu erwartenden Flüssigkeitspegels eine weitere Bohrung 10 auf.

Durch die Rohrbohrung 9 und durch die Bohrung 10 ist die von Kältemittelsammlern bekannte Funktion gewährleistet, daß sich eine Mischung von flüssigen und gasförmigen Medien am Ausgang 8b einstellt.

Des weiteren ist das im Innern des Kältemittelsammlers 1 befindliche Ende des Rohrstücks 3 in vorteilhafter Weise seitlich abgebogen. Dadurch wird erreicht, daß ein eintretendes Medium 11 nicht in das Mischrohr 4 eintreten kann, das strahlförmig eintretende Medium 11 an die Innenwand des Kältemittelsammlers 1 geleitet wird, die Flüssigkeitsanteile dadurch abgeschieden werden und das Aufschäumen abgeschiedener Flüssigkeit in einem Flüssigkeitssumpf 12 durch den eintretenden Strahl vermieden wird.

Die jeweiligen Durchmesser der Rohrbohrung 9 und der Bohrung 10 des Mischrohrs 4 können dabei so bemessen sein, daß sich ein von dem Massendurchsatz durch das Mischrohr 4 nahezu unabhängiges Mischungsverhältnis von der aus dem Flüssigkeitssumpf 12 eingezogenen Flüssigkeitsmasse und der durchströmenden Gasmasse einstellt.

## Patentansprüche

1. Kältemittelsammler (1) für eine Fahrzeugklimaanlage, der eine oberen und untere Halbschale (5,6) aufweist, die mittels einer Schweißnaht (7) miteinander verbunden sind, **dadurch gekennzeichnet, daß** die beiden Halbschalen (5,6) jeweils einen im wesentlichen halbkreisförmigen Querschnitt aufweisen.

2. Kältemittelsammler (1) nach Anspruch 1, **dadurch gekennzeichnet, daß** beide Halbschalen (5,6) halbkugelförmig ausgebildet sind.

3. Kältemittelsammler (1) nach einem der Ansprüche 1 oder 2, **dadurch gekennzeichnet, daß** die Halbschalen (5,6) aus Kunststoff oder Metall bestehen.

4. Kältemittelsammler (1) nach einem der Ansprüche 1 bis 3, **dadurch gekennzeichnet, daß** die obere Halbschale (5) ein Abscheiderohr (3) aufweist, daß durch die Wandung der oberen Halbschale (5) durchgeführt und mit einem außerhalb der oberen Halbschale (5) liegenden Rohranschluß (2a) an einer Eintrittsseite (8a) versehen ist.

5. Kältemittelsammler (1) nach Anspruch 4, **dadurch gekennzeichnet, daß** das Ende des Abscheiderohrs (3) im Innern des Kältemittelsammlers (1) seitlich abgebogen ist.

6. Kältemittelsammler (1) nach einem der Ansprüche 1 bis 5, **dadurch gekennzeichnet, daß** die obere Halbschale (5) an einer Austrittsseite (8b) einen Rohranschluß (2b) für ein Mischrohr (4) aufweist, das durch den tiefsten Bereich der unteren Halbschale (6) und wieder zurück in die obere Halbschale (5) verläuft.

7. Kältemittelsammler (1) nach Anspruch 6, **dadurch gekennzeichnet, daß** das Mischrohr (4) im tiefsten Bereich der unteren Halbschale (6) mindestens eine zur Wandung der unteren Halbschale (6) weisende Rohrbohrung (9) aufweist.

8. Kältemittelsammler (1) nach Anspruch 6 oder 7, **dadurch gekennzeichnet, daß** das Mischrohr (4) oberhalb des maximal zu erwartenden Spiegels eines Flüssigkeitssumpfes (12) mindestens eine Bohrung (10) aufweist.

9. Kältemittelsammler (1) nach Anspruch 7 oder 8, **dadurch gekennzeichnet, daß** die jeweiligen Durchmesser der mindestes einen Rohrbohrung (9) und der mindestens einen Bohrung (10) derart bemessen sind, daß sich ein von dem Massendurchsatz durch das Mischrohr (4) nahezu unabhängiges Mischungsverhältnis von der aus dem Fiüssigkeitssumpf (12) eingezogenen Flüssigkeitsmasse und der durchströmten Gasmasse einstellt.

## Claims

1. Refrigerant collector (1) for an air conditioning system in a vehicle, which has an upper and lower half-shell (5, 6) which are connected to each other by means of a weld seam (7), **characterised in that** the two half-shells (5, 6) respectively have a substantially semicircular cross-section.

2. Refrigerant collector (1) according to claim 1, **characterised in that** the two half-shells (5, 6) have a hemispherical configuration.

3. Refrigerant collector (1) according to one of the claims 1 or 2, **characterised in that** the half-shells (5, 6) are made of plastic material or metal.

4. Refrigerant collector (1) according to one of the claims 1 to 3, **characterised in that** the upper half-shell (5) has a separator pipe (3) which is guided through the wall of the upper half-shell (5) and is provided, on an inlet side (8a), with a pipe connection (2a) which is situated outwith the upper half-shell (5).

5. Refrigerant collector (1) according to claim 4, **characterised in that** the end of the separator pipe (3) is bent over laterally in the interior of the refrigerant collector (1).

6. Refrigerant collector (1) according to one of the claims 1 to 5, **characterised in that** the upper half-shell (5) has, on an outlet side (8b), a pipe connection (2b) for a mixing pipe (4), which pipe extends through the deepest region of the lower half-shell (6) and back again into the upper half-shell (5).

7. Refrigerant collector (1) according to claim 6, **characterised in that** the mixing pipe (4) has, in the deepest region of the lower half-shell (6), at least one pipe boring (9) which is orientated towards the wall of the lower half-shell (6).

8. Refrigerant collector (1) according to claim 6 or 7, **characterised in that** the mixing pipe (4) has at least one boring (10) above the maximum anticipated level of a liquid sump (12).

9. Refrigerant collector (1) according to claim 7 or 8, **characterised in that** the respective diameters of the at least one pipe boring (9) and of the at least one boring (10) are dimensioned such that a mixing ratio of the liquid mass drawn-in from the liquid sump (12) and of the gas mass flowed through is set, which ratio is almost independent of the mass flow rate through the mixing pipe (4).

## Revendications

1. Collecteur d'agent réfrigérant (1) pour climatiseur de véhicule, lequel collecteur présente une demi-coque supérieure et une demi-coque inférieure (5, 6) reliées ensemble au moyen d'un cordon de soudure (7), **caractérisé en ce que** les deux demi-coques (5, 6) présentent chacune une section transversale sensiblement semi-circulaire.

2. Collecteur d'agent réfrigérant (1) selon la revendication 1, **caractérisé en ce que** les deux demi-coques (5,6) sont réalisées hémisphériques.

3. Collecteur d'agent réfrigérant (1) selon la revendication 1 ou 2, **caractérisé en ce que** les deux demi-coques (5,6) sont en matière plastique ou en métal.

4. Collecteur d'agent réfrigérant (1) selon l'une des revendications 1 à 3, **caractérisé en ce que** la demi-coque supérieure (5) comporte un tube de séparation (3), qui traverse la paroi de la demi-coque supérieure (5) et comporte d'un côté entrée (8a) un raccord tubulaire (2a) situé à l'extérieur de la demi-coque supérieure (5).

5. Collecteur d'agent réfrigérant (1) selon la revendication 4, **caractérisé en ce que** l'extrémité du tube de séparation (3) est coudée latéralement à l'intérieur du collecteur d'agent réfrigérant (1).

6. Collecteur d'agent réfrigérant (1) selon l'une des revendications 1 à 5, **caractérisé en ce que** la demi-coque supérieure (5) comporte d'un côté sortie (8b) un raccord tubulaire (2b) pour un tube de mélange (4) qui traverse la zone la plus profonde de la demi-coque inférieure (6) et revient dans la demi-coque supérieure (5).

7. Collecteur d'agent réfrigérant (1) selon la revendication 6, **caractérisé en ce que** le tube de mélange (4) présente dans la zone la plus profonde de la demi-coque inférieure (6) au moins un perçage (9) dans le tube, tourné vers la paroi de la demi-coque inférieure (6).

8. Collecteur d'agent réfrigérant (1) selon la revendication 6 ou 7, **caractérisé en ce que** le tube de mélange (4) présente au-dessus du niveau maximum attendu d'un bain de liquide (12) au moins un perçage (10).

9. Collecteur d'agent réfrigérant (1) selon la revendication 7 ou 8, **caractérisé en ce que** les diamètres respectifs de l'au moins un perçage du tube et de l'au moins un perçage (10) sont dimensionnés de façon qu'il s'établisse entre la masse de liquide aspirée du bain de liquide (12) et la masse de gaz traversée un rapport de mélange à peu près indépendant du débit massique à travers le tube de mélange (4).
